# EUROPÄISCHE PATENTSCHRIFT

(11) **EP 3 663 046 B1**
(45) Veröffentlichungstag und Bekanntmachung des Hinweises auf die Patenterteilung: **25.08.2021**
(21) Anmeldenummer: 18211023.9
(22) Anmeldetag: 07.12.2018
(51) Int. Cl.: B25B 23/00

(54) **SCHRAUBENDREHERANORDNUNG SOWIE VERFAHREN ZUM BETRIEB EINER SCHRAUBENDREHERANORDNUNG**
SCREW DRIVER ASSEMBLY AND METHOD FOR OPERATING SAME
DISPOSITIF TOURNEVIS AINSI QUE PROCÉDÉ DE FONCTIONNEMENT D'UN DISPOSITIF TOURNEVIS

(43) Veröffentlichungstag der Anmeldung: 10.06.2020
(73) Patentinhaber: SWEDEX GmbH Industrieprodukte, 41468 Neuss (DE)
(72) Erfinder: Ushakov, Andreas, 41540 Dormagen (DE)
(74) Vertreter: Paul & Albrecht Patentanwälte PartG mbB

(56) Entgegenhaltungen:
- CN-Y- 2 815 620
- DE-A1-102009 007 977
- DE-A1-102013 100 986
- US-A1- 2007 144 753
- US-A1- 2015 122 523
- US-B1- 7 828 077
- US-B2- 6 892 431

## Beschreibung

Die vorliegende Erfindung betrifft eine Schraubendreheranordnung mit einem Gehäuse, einer in dem Gehäuse angeordneten Antriebsanordnung, die einen Motor, insbesondere einen Elektromotor aufweist, einem Bithalter zur Fixierung eines Schraubbits, der mit einer Ausgangswelle der Antriebsanordnung drehfest aber relativ zu dieser axial verschiebbar verbunden ist, elastischen Rückstellmitteln, welche den Bithalter in eine axial vordere Ausgangslage drücken, einem Sensor, der ausgebildet und/oder eingerichtet ist, eine entgegen der Rückstellkraft der elastischen Rückstellmittel erfolgende nach hinten in das Gehäuse gerichtete axiale Verstellung des Bithalters aus dessen Ausgangslage zu erfassen, und einer Steuerungselektronik, die mit dem Sensor und dem Motor gekoppelt ist, um den Motor in Abhängigkeit von Ausgangssignalen des Sensors ein- und auszuschalten. Außerdem betrifft die Erfindung ein Verfahren zum Betrieb einer Schraubendreheranordnung.

Schraubendreheranordnungen zum Anziehen oder Lösen von Schrauben sind allgemein bekannt. Diese umfassen ein Gehäuse, einen in dem Gehäuse angeordneten Motor mit einer Ausgangswelle, einen Bithalter zur Fixierung eines Schraubbits, der mit der Ausgangswelle drehfest verbunden ist, und einen Auslöser, wie etwa einen Starthebel oder Startknopf. Bei derartigen Schraubendreheranordnungen erfolgt eine Aktivierung des Motors durch manuelles Betätigen oder Drücken des jeweiligen Auslösers. Hierbei ist jedoch problematisch, dass bei einer Aktivierung des Motors, bevor ein in dem Bithalter aufgenommener Schraubbit ausreichend kräftig gegen eine zu drehende Schraube gedrückt wird, der Schraubbit während des Drehens aus dem Schraubenkopfprofil der Schraube springt. Dies führt zu einer Beschädigung beziehungsweise zu einem hohen Verschleiß des Schraubenkopfprofils sowie zu einem falschen beziehungsweise unzureichenden Anzugsdrehmoment, das auf die Schraube ausgeübt wird. Hierdurch kann eine qualitative Aussage zum Anzugsdrehmoment nicht mehr gewährleistet werden.

Um dieses Problem zu lösen, sind aus dem Stand der Technik Schraubendreheranordnungen bekannt, bei denen die Auslösung eines Schraubvorgangs kraftgesteuert erfolgt. Beispielsweise offenbaren die US5701961, US4442738, WO2015/123660A1 und CN2815620Y jeweils eine Schraubendreheranordnung mit einer sogenannten "Push-to-Start"-Funktion, die es ermöglicht, den Motor automatisch zu aktivieren, sobald ein in dem Bithalter aufgenommener Schraubbit mit einer vorbestimmten Anpresskraft gegen eine zu drehende Schraube gedrückt wird.

Die Schraubendreheranordnung der CN2815620Y umfasst wie bereits die zuvor erwähnten Schraubendreheranordnungen ohne "Push-to-Start"-Funktion ein Gehäuse, einen in dem Gehäuse angeordneten Motor mit einer Ausgangswelle und einen Bithalter zur Fixierung eines Schraubbits. Zur Realisierung der "Push-to-Start"-Funktion ist der Bithalter mit der Ausgangswelle drehfest aber relativ zu dieser axial verschiebbar verbunden. Die Schraubendreheranordnung umfasst weiter eine zwischen der Ausgangswelle und dem Bithalter angeordnete Schraubendruckfeder, welche den Bithalter in eine axial vordere Ausgangslage drückt, einen digitalen Hallsensor, der an dem Gehäuse angeordnet und ausgebildet ist, eine entgegen der Rückstellkraft der Schraubendruckfeder erfolgende nach hinten in das Gehäuse gerichtete axiale Verstellung des Bithalters aus dessen Ausgangslage zu erfassen, ein an dem Bithalter angeordnetes Magnetelement und eine Motorsteuerungsschaltung, die sowohl mit dem Motor als auch mit dem digitalen Hallsensor betriebsmäßig verbunden ist, um den Mosignalen des Sensors ein- und auszuschalten. Beim Aufbringen einer Anpresskraft auf den Schraubenkopf einer zu drehenden Schraube bewegen sich der Bithalter und damit das Magnetelement in Axialrichtung relativ zu dem digitalen Hallsensor. Sobald der digitale Hallsensor nach einer vorbestimmten, zurückgelegten Wegstrecke des Magnetelements das Vorhandensein eines Magnetfelds am digitalen Hallsensor erkennt, d.h. sobald ein Magnetfeld ungleich Null gemessen wird, gibt der digitale Hallsensor ein digitales Schaltsignal an die Motorsteuerungsschaltung aus, woraufhin diese den Motor einschaltet. Solange ein Magnetfeld gemessen wird, bleibt der Motor aktiviert. Sobald der digitale Hallsensor das Vorhandensein eines Magnetfeldes am digitalen Hallsensor nicht mehr erkennt, d.h. sobald ein Magnetfeld gleich Null gemessen wird, gibt der digitale Hallsensor erneut ein digitales Schaltsignal an die Motorsteuerungsschaltung aus, woraufhin diese den Motor ausschaltet. Die Motorsteuerung dient also lediglich dazu, den Motor bei Erhalt eines Schaltsignals ein- oder auszuschalten.

Bei der Schraubendreheranordnung der CN2815620Y lässt sich die vom Magnetelement zurückgelegte Wegstrecke, d.h. die Anpresskraft, bei deren Erreichen der digitale Hallsensor das Magnetfeld des Magnetelements erkennt und der Motor eingeschaltet wird, nicht variieren, ohne entweder den Hallsensor durch einen empfindlicheren oder weniger empfindlichen Hallsensor auszutauschen oder das Magnetelement durch ein Magnetelement mit einem stärkeren oder schwächeren Magnetfeld auszutauschen.

Aus der US 2007/144753 A1 geht ein Drehwerkzeugsystem, das ein Drehwerkzeug zum Eintreiben von Befestigungselementen umfasst, hervor. Das Drehwerkzeug weist ein Gehäuse und eine in dem Gehäuse angeordnete Antriebsanordnung auf, die einen Motor und ein Getriebe umfasst. Das Getriebe ist betriebsmäßig mit dem Motor verbunden und umfasst eine Ausgangswelle. Eine Futteranordnung ist mit der Ausgangswelle derart verbindbar, dass eine Welle der Futteranordnung entlang eines Teils der Länge der Ausgangswelle vor- und zurückschiebbar und in Bezug auf den Rest des Drehwerkzeugs axial beweglich ist. An einem vorderen Ende der Futteranordnung ist eine Aufnahme für ein Befestigungselement vorgesehen und an einem hinteren Ende der Futteranordnung ist ein Ringmagnet angeordnet. Darüber hinaus ist eine WD-Vorrichtung in Form eines Hallsensors vorgesehen. Die Welle der Futteranordnung wird mittels einer Feder in eine axial vordere Ausgangslage gedrückt, in der der Hallsensor keine Spannung ausübt. Wenn die Welle entgegen der Rückstellkraft der Feder nach hinten gedrückt wird, gibt der Hallsensor eine Spannung aus, die maximal ist, wenn die Welle vollständig nach hinten eingezogen ist. Die Höhe der Magnetfeldstärke ist proportional zur Nähe des Hallsensors zum Magneten. Bei Erhöhung der auf den Hallsensor einwirkenden Magnetfeldstärke wird eine höhere Spannung von dem Hallsensor ausgegeben. Die vom Hallsensor ausgegebene Spannung wird verwendet, um den Motor anzutreiben, wobei sich der Motor bei Erhöhung der ausgegebenen Spannung schneller dreht.

Darüber hinaus umfasst das Drehwerkzeugsystem der US 2007/0144753 A1 eine Steuerung, die mittels eines Laptops unter Verwendung einer graphischen Benutzeroberfläche unter Windows mit einem Zieldrehmoment, einer Zielgeschwindigkeit und/oder einem Zielwinkel programmierbar ist, die erreicht oder überschritten werden müssen, damit eine Verbindung als erfolgreich befestigt gilt. Des Weiteren sind Dehnungsmessstreifen vorgesehen, die ein Drehmoment des Motors erfassen und die erfassten Drehmomentinformationen an die Steuerung senden. Auf diese Weise kann die Steuerung das Drehmoment durchgehend überwachen. Die Steuerung kann so programmierbar sein, dass sie bei Erreichen eines vorausgewählten und in der Steuerung gespeicherten Abschaltdrehmoments das Drehwerkzeug deaktiviert.

Der Erfindung liegt daher die Aufgabe zugrunde, eine Schraubendreheranordnung der eingangs genannten Art bereitzustellen, die es erlaubt, die auf den Bithalter ausgeübte Anpresskraft, bei der der Motor ausgelöst wird, ohne bauliche Veränderungen an der Schraubendreheranordnung einzustellen.

Diese Aufgabe wird erfindungsgemäß bei einer Schraubendreheranordnung der eingangs genannten Art dadurch gelöst, dass
a) an der Steuerungselektronik als Referenz ein Schaltpunkt für den Motor einstellbar ist, der einer gewünschten axialen Position/Länge des axialen Verstellwegs entspricht, die der Bithalter bei dessen nach hinten gerichteter axialer Verstellung erreicht oder überschritten haben muss, um den Motor einschalten zu können,
b) der Sensor ausgebildet und/oder eingerichtet ist, während der nach hinten gerichteten axialen Verstellung des Bithalters aus dessen Ausgangslage die Länge des zurückgelegten axialen Verstellwegs und/oder die axiale Position des Bithalters zu erfassen und zu der erfassten Länge/Position korrespondierende Ausgangssignale oder ein sich korrespondierend zu der erfassten Länge/Position änderndes Ausgangssignal an die Steuerungselektronik zu übermitteln und
c) die Steuerungselektronik dazu ausbildet und/oder eingerichtet ist, auf der Grundlage des/der vom Sensor erhaltenen Ausgangssignals/Ausgangssignale und der an der Steuerungselektronik eingestellten Referenz den Motor automatisch einzuschalten/eingeschaltet zu halten, wenn die Referenz erreicht ist oder überschritten wird, ansonsten jedoch den Motor auszuschalten/ausgeschaltet zu halten.

Die zuvor erwähnte Aufgabe wird erfindungsgemäß auch durch ein Verfahren zum Betrieb einer Schraubendreheranordnung der zuvor beschriebenen Art gelöst, bei dem
a) an der Steuerungselektronik als Referenz ein Schaltpunkt für den Motor eingestellt wird, der einer gewünschten axialen Position/Länge des axialen Verstellwegs entspricht, die der Bithalter bei dessen nach hinten gerichteter axialer Verstellung erreicht oder überschritten haben muss, um den Motor einschalten zu können,
b) der Bithalter mit einem daran fixierten Schraubbit gegen eine zu drehende Schraube gepresst und damit aus seiner axial vorderen Ausgangslage entgegen der Rückstellkraft der elastischen Rückstellmittel nach hinten in das Gehäuse axial verstellt wird,
c) der Sensor während der axialen Verstellung des Bithalters die Länge des zurückgelegten axialen Verstellwegs und/oder die axiale Position des Bithalters erfasst und zu der erfassten Länge/Position korrespondierende Ausgangssignale oder ein sich korrespondierend zu der erfassten Länge/Position änderndes Ausgangssignal an die Steuerungselektronik übermittelt und
d) die Steuerungselektronik auf der Grundlage des/der vom Sensor erhaltenen Ausgangssignals/Ausgangssignale und der an der Steuerungselektronik eingestellten Referenz den Motor automatisch einschaltet/eingeschaltet hält, wenn die Referenz erreicht ist oder überschritten wird, ansonsten jedoch den Motor ausschaltet/ausgeschaltet hält.

Der Erfindung liegt also die Überlegung zugrunde, eine motorische Schraubendreheranordnung zu schaffen, bei der die Auslösekraft, also diejenige Presskraft, die auf den Bithalter ausgeübt werden muss, damit der Motor eingeschaltet wird, über eine Steuerungselektronik einstellbar ist. An der Steuerungselektronik der erfindungsgemäßen Schraubendreheranordnung ist deshalb als Referenz ein Schaltpunkt für den Motor einstellbar, der einer gewünschten axialen Position/Länge des axialen Verstellwegs entspricht, die der Bithalter bei dessen nach hinten gerichteter axialer Verstellung erreicht oder überschritten haben muss, um den Motor einschalten zu können. Sobald der Bithalter gegen eine zu drehende Schraube gedrückt wird, verschiebt sich dieser aus seiner Ausgangslage entgegen der Rückstellkraft der elastischen Rückstellmittel, die insbesondere eine Schraubendruckfeder, Tellerfeder und/oder Gummifeder aufweisen, in Axialrichtung nach hinten in das Gehäuse. Dabei entspricht ein eingestellter Schaltpunkt über die Position/Länge des axialen Verstellwegs und die Federkonstante der Rückstellmittel einer gewünschten Auslösekraft. Der Sensor erfasst während der axialen Verstellung des Bithalters die Länge des zurückgelegten axialen Verstellwegs und/oder die axiale Position des Bithalters. Hierbei kann der Sensor dazu ausgebildet und/oder eingerichtet sein, die Länge/Position kontinuierlich und/oder zu vorgegebenen, bevorzugt gleichmäßig beabstandeten Zeitpunkten, zu erfassen. Der Sensor übermittelt zu der erfassten Länge/Position korrespondierende Ausgangssignale oder ein sich korrespondierend zu der erfassten Länge/Position änderndes Ausgangssignal an die Steuerungselektronik. Dieses/diese Ausgangssignal/Ausgangssignale sind auswertbar und erlauben im Gegensatz zu den Schaltsignalen aus dem Stand der Technik einen Rückschluss auf die auf die Schraube aufgebrachte Anpresskraft. Die Steuerungselektronik ist nun auf der Grundlage des/der vom Sensor erhaltenen Ausgangssignale und der zuvor an der Steuerungselektronik eingestellten Referenz in der Lage, den Motor automatisch einzuschalten/eingeschaltet zu halten, wenn die Referenz erreicht ist oder überschritten wird, ansonsten jedoch den Motor auszuschalten/ausgeschaltet zu halten. Somit entscheidet die Steuerungselektronik basierend auf einer zuvor getätigten Benutzereinstellung oder Benutzereingabe an der Steuerungselektronik darüber, ob der Motor auszulösen ist oder nicht.

Im Ergebnis kann bei der erfindungsgemäßen Schraubendreheranordnung die Auslösekraft beispielsweise je nach verwendetem Schraubbit variabel eingestellt werden, ohne dass eine bauliche Veränderung an der Schraubendreheranordnung vorgenommen werden muss. Somit wird bezogen auf die Art eines verwendeten Schraubbits stets eine ausreichende Anpresskraft während des Schraubvorgangs sichergestellt, wodurch die Gefahr des Herausrutschens des Schraubbits während des Schraubvorgangs erheblich verringert und die Qualität der Verschraubung gesteigert wird.

Gemäß einer Ausgestaltung der Erfindung ist
a1) an der Steuerungselektronik als Referenz ein spezifischer Wert des/der Ausgangssignals/Ausgangssignale einstellbar und
c1) die Steuerungselektronik dazu ausgebildet und/oder eingerichtet, die Höhe des/der Ausgangssignals/Ausgangssignale mit einem eingestellten Wert zu vergleichen und den Motor automatisch einzuschalten/eingeschaltet zu halten, wenn der eingestellte Wert erreicht ist oder übertroffen wird, ansonsten jedoch den Motor auszuschalten/ausgeschaltet zu halten,
beziehungsweise umfasst das erfindungsgemäße Verfahren die weiteren Schritte, dass
a1) an der Steuerungselektronik als Referenz ein spezifischer Wert des/der Ausgangssignals/Ausgangssignale eingestellt wird und
d1) die Steuerungselektronik die Höhe des/der Ausgangssignals/Ausgangssignale mit einem eingestellten Wert vergleicht und den Motor automatisch einschaltet/eingeschaltet hält, wenn der eingestellte Wert erreicht ist oder übertroffen wird, ansonsten jedoch den Motor ausschaltet/ausgeschaltet hält.

Das Einstellen eines spezifischen Werts des Ausgangssignals ist vorteilhaft, da dieser direkt, also ohne Umrechung, mit einem erfassten Ausgangssignal verglichen werden kann. An der Steuerungselektronik kann jedoch auch eine spezifische Anpresskraft, eine Art von Schraubbit, eine Art von Schraubenkopfprofil oder ein sonstiges betriebsbezogenes Merkmal eingestellt werden. Die Steuerungselektronik kann ausgebildet und/oder eingerichtet sein, automatisch einen dem von einem Benutzer eingestellten betriebsbezogenen Merkmal entsprechenden spezifischen Wert des Ausgangssignals einzustellen.

Bevorzugt ist der Sensor als Magnetfeldsensor ausgebildet und ist dem Magnetfeldsensor ein an dem Bithalter angebrachtes Magnetelement zugeordnet, wobei der Magnetfeldsensor ausgebildet und/oder eingerichtet ist, ein zu der von ihm erfassten magnetischen Flussdichte proportionales Signal als Ausgangssignal an die Steuerungselektronik zu übermitteln.

Der Magnetfeldsensor kann in vorteilhafter Weise ein analoger Magnetfeldsensor sein, der ein analoges Signal, wie etwa ein Strom- oder Spannungssignal, als Ausgangssignal an die Steuerungselektronik übermittelt. Ein analoges Messsignal weist im Gegensatz zu den digitalen Signalen eines digitalen Magnetfeldsensors einen größtmöglichen Informationsgehalt auf. Der Magnetfeldsensor kann ein insbesondere analoger Hallsensor sein. In diesem Fall ist das zur magnetischen Flussdichte proportionale Ausgangssignal ein Hallspannungssignal. Es kann auch eine andere Art von Magnetfeldsensor verwendet werden. Beispielsweise kann es sich bei dem Magnetfeldsensor um eine Feldplatte, insbesondere eine analoge Feldplatte, handeln.

Bei dem Magnetelement handelt es sich vorteilhaft um einen Dauer- beziehungsweise Permanentmagneten, da für diesen keine Stromversorgung notwendig ist. Grundsätzlich kann es sich bei dem Magnetelement auch um einen Elektromagneten handeln. Bevorzugt ist das Magnetelement - welches ringförmig ausgebildet sein kann und dann den Bithalter umgibt - zwischen einem axial vorderen Ende der elastischen Rückstellmittel und einer Anlagefläche des Bithalters angeordnet, wobei das Magnetelement insbesondere mit dem Bithalter fest verbunden ist. Ein ringförmig ausgebildetes Magnetelement kann auch als Magnetring bezeichnet werden. Denkbar ist, dass das Magnetelement mehrere Magneten umfasst.

Der Sensor kann auch als optischer Sensor ausgebildet sein. Dem optischen Sensor sind dann mehrere an dem Bithalter in Axialrichtung hintereinander angeordnete optisch erfassbare Markierungen zugeordnet. Darüber hinaus ist der optische Sensor ausgebildet und/oder eingerichtet, ein Signal als Ausgangssignal an die Steuerungselektronik zu übermitteln, das eine von ihm erfasste Markierung repräsentiert.

Gemäß einer Ausführungsform der vorliegenden Erfindung ist der Sensor auf axialer Höhe der elastischen Rückstellmittel angeordnet, wobei der Sensor von dem Magnetelement oder den optisch erfassbaren Markierungen und/oder den elastischen Rückstellmitteln in Radialrichtung bevorzugt nur durch einen mit Umgebungsluft gefüllten Hohlraum getrennt ist. Wenn ein Magnetfeldsensor von dem Magnetelement nur durch Luft getrennt ist, wird das Magnetfeld des Magnetelementes nicht gestört oder abgeschirmt, wodurch sich das Magnetfeld problemlos detektieren lässt. Indem ein optischer Sensor von den Markierungen nur durch Luft getrennt ist, wird eine freie Sicht des optischen Sensors auf die Markierungen und somit eine problemlose optische Erfassung der Markierungen sichergestellt.

Bei der Steuerungselektronik kann es sich um eine an dem Gehäuse angeordnete, insbesondere zumindest teilweise innerhalb des Gehäuses angeordnete, interne Steuerungselektronik, eine von dem Gehäuse entfernt angeordnete, externe Steuerungselektronik und/oder einen übergeordneten Kontroller handeln.

Zweckmäßigerweise umfasst die Steuerungselektronik einen Speicher zum Speichern von mehreren vordefinierten Referenzen und/oder eine Benutzerschnittstelle oder ein Einstell- und/oder Eingabemittel, insbesondere einen berührungsempfindlichen Bildschirm, ein Jogwheel und/oder eine Folientastatur, zum Einstellen einer insbesondere in dem Speicher gespeicherten Referenz. Auf diese Weise kann ein Benutzer ein betriebsbezogenes Merkmal, wie etwa einen spezifischen gewünschten Wert des/der Ausgangssignals/Ausgangssignale des Sensors, eine spezifische gewünschte Anpresskraft, eine Art von Schraubbit oder eine Art von Schraubenkopfprofil, über die Benutzerschnittstelle beziehungsweise das Einstell- und/oder Eingabemittel einstellen, indem er das entsprechende betriebsbezogene Merkmal über die Benutzerschnittstelle beziehungsweise das Einstell- und/oder Eingabemittel eingibt oder aus mehreren in dem Speicher gespeicherten und beispielsweise auf dem berührungsempfindlichen Bildschirm angezeigten Auswahlmöglichkeiten auswählt. Falls kein berührungsempfindlicher Bildschirm vorgesehen ist, der von Natur aus bereits ein Anzeigemittel umfasst, kann die Steuerungselektronik ein beliebiges anderes Anzeigemittel umfassen. Hierbei kann es sich beispielsweise um ein optisches Anzeigemittel, wie ein Display, oder um ein akustisches Anzeigemittel handeln. Im Speicher kann in Form einer Datenbank für eine Vielzahl von auswählbaren betriebsbezogenen Merkmalen ein zugehöriger Wert des/der Ausgangssignals/Ausgangssignale des abgespeichert sein.

Gemäß einer Ausführungsform der Erfindung ist vorgesehen, dass der Bithalter mit der Ausgangswelle der Antriebsanordnung über eine Kupplungsanordnung verbunden ist, die ein Kupplungselement umfasst, das in dem Gehäuse angeordnet und an der Ausgangswelle der Antriebsanordnung lösbar fixiert ist, und der Bithalter mit der Kupplungsanordnung drehfest, aber relativ zu dieser axial verschiebbar verbunden ist. Bei einer bevorzugten Ausgestaltung dieser Ausführungsform umfasst die Kupplungsanordnung ein äußeres Kupplungselement, das in dem Gehäuse angeordnet und mit der Ausgangswelle der Antriebsanordnung lösbar verbunden, insbesondere verschraubt ist, und weist ein inneres Kupplungselement auf, welches in dem äußeren Kupplungselement angeordnet und mit diesem lösbar verbunden, insbesondere verschraubt ist, wobei das axial hintere Ende des Bithalters mit dem inneren Kupplungselement in drehfestem, aber axial verschiebbaren Eingriff steht. Bei dieser Ausgestaltung ist der Bithalter über die Kupplungsanordnung an der Ausgangswelle der Antriebsanordnung fixiert, wobei er mit einem, bevorzugt dem inneren Kupplungselement in drehfestem, aber axial verschiebbar in Eingriff steht.

Der Bithalter kann hierzu an seinem axial hinteren Ende ein männliches Kupplungsglied aufweisen, das mit einem dazu korrespondierend ausgebildeten weiblichen Kupplungsglied, das an der Kupplungsanordnung, bevorzugt an einem Kupplungselement der Kupplungsanordnung, insbesondere an dem inneren Kupplungselement ausgebildet ist, in Eingriff steht, um eine Drehbewegung der Kupplungsanordnung auf den Bithalter zu übertragen. Bevorzugt ist das männliche Kupplungsglied des Bithalters an seinem axial hinteren Ende in Form eines Außensechskants ausgebildet, der mit einem weiblichen Kupplungsglied in Form einer dazu korrespondierend ausgebildeten Aufnahme an dem Kupplungselement in Eingriff steht. Grundsätzlich kann die Kupplungsanordnung auch nur ein Kupplungselement aufweisen. Für die Verbindung des Bithalters mit der Kupplungsanordnung kommen grundsätzlich auch andere geeignete Welle-Nabe-Verbindungen in Frage.

Zweckmäßigerweise stützen sich die elastischen Rückstellmittel axial zwischen einem Kupplungselement, insbesondere dem inneren Kupplungselement, und dem Bithalter und/oder einem Magnetelement ab.

Vorteilhaft ist der Bithalter in der Kupplungsanordnung, insbesondere dem äußeren Kupplungselement, über ein Lager, beispielsweise ein Gleitlager, axial verschiebbar geführt.

Der Sensor kann an dem Gehäuse oder der Kupplungsanordnung, insbesondere dem äußeren Kupplungselement angebracht sein, bevorzugt an der Innenseite des Gehäuses oder eines Kupplungselements einer Kupplungsanordnung. Falls im Falle eines Magnetfeldsensors/optischen Sensors das Magnetelement/die optisch erfassbaren Markierungen am Bithalter angebracht ist/sind, ist der Magnetfeldsensor/optische Sensor bevorzugt an der Kupplungsanordnung angebracht. Es ist auch denkbar, den Sensor am Bithalter und das Magnetelement/die Markierungen an der Kupplungsanordnung oder am Gehäuse anzubringen.

Vorteilhafterweise umfassen die elastischen Rückstellmittel wenigstens eine Schraubendruckfeder und/oder Tellerfeder und/oder Gummifeder, die den Bithalter bevorzugt umgreift/umgreifen, um durch diesen innenseitig abgestützt zu werden. Auf diese Weise wird ein Knicken der Feder(n) während deren Stauchung verhindert. Grundsätzlich können natürlich auch andere bekannte elastische Rückstellmittel eingesetzt werden. Im Falle eines optischen Sensors, dessen zugeordnete, optisch erfassbare Markierungen am Bithalter vorgesehen sind, bietet es sich an, die Auswahl und/oder Positionierung der elastischen Rückstellmittel dahingehend vorzunehmen, dass eine freie Sicht des optischen Sensors auf die Markierungen ermöglicht wird. Hierfür können die elastischen Rückstellmittel beispielsweise innerhalb des weiblichen Kupplungsglieds, das an der Kupplungsanordnung, insbesondere an dem inneren Kupplungselement, ausgebildet ist, positioniert sein. Es ist auch denkbar, dass die Schraubendruckfeder, Tellerfeder und/oder Gummifeder sowohl außerhalb des männlichen Kupplungsglieds des Bithalters als auch innerhalb des weiblichen Kupplungsglieds der Kupplungsanordnung geführt wird.

Weitere Merkmale und Vorteile der vorliegenden Erfindung werden anhand der nachfolgenden Beschreibung einer Ausführungsform einer erfindungsgemäßen Schraubendreheranordnung unter Bezugnahme auf die beiliegende Zeichnung deutlich. Darin zeigt:
- Figur 1: eine erfindungsgemäße Schraubendreheranordnung gemäß einer Ausführungsform der vorliegenden Erfindung und
- Figur 2: eine Detailansicht eines elektrischen Schraubendrehers der Schraubendreheranordnung nach Figur 1.

Die Figuren 1 und 2 zeigen eine Schraubendreheranordnung 1 gemäß einer Ausführungsform der vorliegenden Erfindung. Die Schraubendreheranordnung 1 weist einen elektrischen Schraubendreher 2 und eine mit diesem verbundene, externe Steuerungselektronik 3a auf. Der elektrische Schraubendreher 2 umfasst ein Gehäuse 4, das aus einem axial vorderen Gehäuseabschnitt 4a, einem mittleren Gehäusebschnitt 4b und einem axial hinteren Gehäuseabschnitt 4c besteht.

Darüber hinaus umfasst der elektrische Schraubendreher 2 eine Antriebsanordnung 5 mit einem Motor 5a in Form eines Elektromotors und einem mit dem Motor 5a verbundenen Getriebe 5b und einen Bithalter 6, der an seinem vorderen Ende eine Bitaufnahme 7 zur Fixierung eines Schraubbits 8 aufweist. Der Bithalter 6 ist mit einer nicht dargestellten Ausgangswelle der Antriebsanordnung 5, hier der Ausgangswelle des Getriebes 5b, über eine Kupplungsanordnung 9 verbunden. Diese umfasst ein äußeres Kupplungselement 9a, das im Wesentlichen hohlzylindrisch ausgebildet und mit der Ausgangswelle drehfest verbunden, hier verschraubt ist. In der Figur 2 sind die Durchgangsbohrungen 10a des äußeren Kupplungselements 9a für entsprechende Befestigungsschrauben erkennbar.

Die Kupplungsanordnung 9 besitzt ferner ein inneres Kupplungselement 9b, das innerhalb des äußeren Kupplungselements 9a angeordnet und mit diesem lösbar verbunden, hier verschraubt ist. In der Figur 2 sind die entsprechenden Durchgangsbohrungen 10b für die Verbindungsschrauben in der Umfangswandung des äußeren Kupplungselements 9a dargestellt.

Der Bithalter 6 ist in dem äußeren Kupplungselement 9a über ein Lager 11 axial verschiebbar geführt und steht mit dem inneren Kupplungselement 9b axial verschiebbar, aber drehfest in Eingriff. Hierzu weist der Bithalter 6 an seinem axial hinteren Ende ein männliches Kupplungsglied 12 in Form eines Außensechskants auf, welches mit einem weiblichen Kupplungsglied 13 in Form einer korrespondierend ausgebildeten Aufnahme im axial vorderen Endabschnitt des inneren Kupplungselements 9b in Eingriff steht. Dabei wird der Bithalter 6 durch elastische Rückstellmittel 14 in Form einer Schraubendruckfeder in eine axial vordere Ausgangslage gedrückt. In einer anderen, hier nicht dargestellten Ausführungsform kann auch eine Teller- und/oder Gummifeder eingesetzt werden. Konkret stützt sich die Schraubendruckfeder axial zwischen der vorderen Stirnfläche 15 des inneren Kupplungselements 9b und einer rückseitigen Stirnfläche des Bithalters 6 ab, wobei sie auf den axial hinteren Endabschnitt des Bithalters 6 aufgesetzt ist, sodass sie diesen umgreift und durch diesen innenseitig abgestützt wird. Eine Gehäusekappe 16 ist auf das axial vordere Ende des Gehäuses 4 geschraubt, um dieses vorderseitig zu verschließen, und wird von dem Bithalter 6 durchgriffen. Dazu sind an der Gehäusekappe 16 und dem Gehäuse 4 entsprechende Gewindeabschnitte 17 ausgebildet.

Darüber hinaus umfasst der elektrische Schraubendreher 2 eine Messvorrichtung 18 mit einem an dem Bithalter 6 befestigten Magnetelement 19 in Form eines Permanentmagneten und einem an der Innenseite des äußeren Kupplungselements 9a auf axialer Höhe der elastischen Rückstellmittel 14 angebrachten Sensor 20 in Form eines analogen Hallsensors, der dem Magnetelement 19 zugeordnet ist. Das Magnetelement 19 ist ringförmig ausgebildet und auf den axial hinteren Endabschnitt des Bithalters 6 geschoben, wobei es axial zwischen dem vorderen Ende der elastischen Rückstellmittel 14 und einer axialen Anlagefläche 21 des Bithalters 6 positioniert ist. Der Sensor 20 ist von dem Magnetelement 19 und den elastischen Rückstellmitteln 14 in Radialrichtung nur durch Umgebungsluft getrennt.

Des Weiteren umfasst der elektrische Schraubendreher 2 eine interne Steuerungselektronik 3b, die zusammen mit der externen Steuerungselektronik 3a als Steuerungselektronik 3 der Schraubendreheranordnung 1 bezeichnet wird. Die interne Steuerungselektronik 3b ist innerhalb des axial hinteren Gehäuseabschnitts 4c angeordnet. Die externe Steuerungselektronik 3a liegt außerhalb des Schraubendrehers 2, und umfasst einen Speicher 22 und eine Benutzerschnittstelle 23 in Form eines berührungsempfindlichen Bildschirms. In einer anderen, hier nicht dargestellten Ausführungsform kann auch eine beliebige andere Benutzerschnittstelle 23 verwendet werden. Die interne Steuerungselektronik 3b ist am axial hinteren Ende Gehäuses 4 des Schraubendrehers 2 über eine Übertragungsleitung 24 mit der externen Steuerungselektronik 3a verbunden. Die Steuerungselektronik 3 ist mit dem Sensor 20 und dem Motor 5a gekoppelt, um den Motor 5a in Abhängigkeit von Ausgangssignalen des Sensors 20 ein- und auszuschalten.

Erfindungsgemäß sind der Sensor 20 und die Steuerungselektronik 3 derart ausgebildet und/oder eingerichtet, dass die erfindungsgemäße Schraubendreheranordnung 1 nach dem im Folgenden erläuterten Verfahren betrieben werden kann.

An der externen Steuerungselektronik 3a kann ein Benutzer über die Benutzerschnittstelle 23 als Referenz einen Schaltpunkt für den Motor 5a einstellen, der einer gewünschten axialen Position/Länge des axialen Verstellwegs entspricht, die der Bithalter 6 bei dessen nach hinten gerichteter axialer Verschiebung erreicht oder überschritten haben muss, um den Motor 5a einschalten zu können. Der Benutzer kann beispielsweise einen spezifischen Wert des Ausgangssignals des als Hallsensor ausgebildeten Sensors 20, also einen spezifischen Hallspannungswert, eine spezifische Anpresskraft, mit welcher der Bithalter 6 gegen eine zu drehende Schraube gedrückt wird, eine Art von Schraubbit, eine Art von Schraubenkopfprofil oder ein sonstiges betriebsbezogenes Merkmal über die Benutzerschnittstelle 23 einstellen, indem er das entsprechende betriebsbezogene Merkmal eingibt oder aus mehreren vordefinierten und in dem Speicher 22 der externen Auswerteelektronik 3a gespeicherten Auswahlmöglichkeiten auswählt. Falls vom Benutzer kein Hallspannungswert eingegeben oder ausgewählt wurde, sondern ein sonstiges im Speicher 22 gespeichertes betriebsbezogenes Merkmal ausgewählt wurde, stellt die externe Steuerungselektronik 3a automatisch einen dem ausgewählten betriebsbezogenen Merkmal entsprechenden und im Speicher 22 als zu dem Merkmal zugehörig abgespeicherten Hallspannungswert ein.

Im Anschluss daran presst der Benutzer den Schraubendreher 2 mit einem im Bithalter 6 fixierten Schraubbit 8 gegen eine zu drehende Schraube, wodurch der Bithalter 6 zusammen mit dem daran befestigten Magnetelement 19 aus seiner axial vorderen Ausgangslage entgegen der Rückstellkraft der Schraubendruckfeder nach hinten in die Kupplungsanordnung 9 axial gedrückt wird.

Der Sensor 20 erfasst während dieser axialen Verstellung des Bithalters 6 die Länge des zurückgelegten axialen Verstellwegs und/oder die axiale Position des Bithalters 6 und übermittelt ein sich korrespondierend zu der erfassten Länge/Position änderndes Ausgangssignal an die interne Steuerungselektronik 3b. Genauer gesagt misst der Sensor 20 während der axialen Verschiebung des Magnetelements 19 relativ zum Sensor 20 die zur magnetischen Flussdichte am Sensor 20 proportionale Hallspannung kontinuierlich und gibt ein analoges Messsignal, nämlich ein analoges Hallspannungssignal, als Ausgangssignal an die interne Steuerungselektronik 3b aus. Die interne Steuerungselektronik 3b wandelt das analoge Messsignal in ein digitales Messsignal um und leitet dieses über die Übertragungsleitung 24 an die externe Steuerungselektronik 3a weiter.

Auf der Grundlage des vom Sensor 20 erhaltenen Ausgangssignals beziehungsweise des von der internen Steuerungselektronik 3b erhaltenen digitalisierten Ausgangssignals und der an der externen Steuerungselektronik 3a zuvor eingestellten Referenz schaltet die Steuerungselektronik 3 dann automatisch den Motor 5a ein oder hält diesen eingeschaltet, wenn die Referenz erreicht ist oder überschritten wird. Im vorliegenden Beispiel vergleicht die externe Steuerungselektronik 3a die Höhe des Hallspannungssignals mit dem eingestellten Hallspannungswert und schaltet den Motor 5a automatisch ein oder hält diesen eingeschaltet, wenn der eingestellte Hallspannungswert erreicht ist oder übertroffen wird. Ansonsten schaltet sie den Motor 5a aus oder hält diesen angeschaltet.

In einer alternativen Ausführungsform und falls der Benutzer über die Benutzerschnittstelle 23 eine spezifische Anpresskraft eingestellt hat, bestimmt die externe Steuerungselektronik 3a aus einem Hallspannungsmesswert des digitalisierten Ausgangssignals eine Anpresskraft, die auf den Bithalter 6 ausgeübt wird und mit der der Schraubbit 8 auf den Schraubenkopf der zu drehenden Schraube gepresst wird. Hierzu wird zunächst die axiale Position des Magnetelementes 19 beziehungsweise der Federweg S ausgehend von der Ruhelage der Schraubendruckfeder, die der axial vorderen Ausgangslage des Bithalters 6 entspricht, also die Strecke, um die die Schraubendruckfeder gestaucht wurde, bestimmt. Dies geschieht durch einen Vergleich des betrachteten Hallspannungsmesswerts mit einer in dem Speicher 22 vorgespeicherten Vergleichskurve, die die Veränderung der gemessenen Hallspannung mit zunehmender Stauchung der Schraubendruckfeder ausgehend von deren Ruhelage und somit zunehmender axialer Verstellung des Magnetelementes 19 in die Kupplungsanordnung 9 wiedergibt. Die Anpresskraft entspricht der Federkraft, d.h. der elastischen Rückstellkraft, die durch die Stauchung der Druckfeder um den Federweg S beim Pressen des Schraubbits 8 auf den Schraubenkopf bewirkt wird. Da der Federweg S bestimmt wurde und die Federkonstante D der Druckfeder bekannt ist, lässt sich die betragsmäßige Anpresskraft bei einer linearen Druckfeder unter Verwendung des hookeschen Gesetzes wie folgt berechnen: ${F}_{Anpress} = {F}_{Feder} = D \times S$

Die externe Steuerungselektronik 3a vergleicht dann die berechnete beziehungsweise bestimmte Anpresskraft mit der zuvor an der externen Steuerungselektronik 3a eingestellten spezifischen Anpresskraft und schaltet den Motor 5a automatisch ein oder hält diesen eingeschaltet, wenn die eingestellte spezifische Anpresskraft erreicht ist oder übertroffen wird. Ansonsten schaltet sie den Motor 5a aus oder hält diesen ausgeschaltet.

Bei den zuvor beschriebenen Ausführungsformen kann die interne Steuerungselektronik 3b lediglich dazu vorgesehen sein, das analoge Ausgangssignal an die externe Steuerungselektronik 3a weiterzuleiten, ohne dieses umzuwandeln. Eine Digitalisierung des analogen Ausgangssignals zur weiteren Verarbeitung erfolgt dann erst in der externen Steuerungselektronik 3a. Die Kommunikation zwischen der internen Steuerungselektronik 3b und der externen Steuerungselektronik 3a kann auch drahtlose erfolgen. In diesem Fall muss die Digitalisierung bereits in der internen Steuerungselektronik 3b stattfinden. Alternativ kann entweder auf die interne Steuerungselektronik 3b verzichtet und das analoge Ausgangssignal von dem Sensor 20 direkt an die externe Steuerungselektronik 3a ausgegeben werden oder auf die externe Steuerungselektronik 3a verzichtet und die gesamte Messdatenverarbeitung von der internen Steuerungselektronik 3b übernommen werden. Im letzteren Fall umfasst die interne Steuerungselektronik 3b den Speicher 22 und die Benutzerschnittstelle 23, wobei die Benutzerschnittstelle 23 dann bevorzugt an der Außenseite des Gehäuses 4 angeordnet ist.

In einer weiteren, hier nicht dargestellten Ausführungsform ist der Sensor 20 nicht als Magnetfeldsensor, sondern als optischer Sensor ausgebildet. In diesem Fall sind anstatt des Magnetelements 19 mehrere an dem Bithalter 6 in Axialrichtung hintereinander angeordnete optisch erfassbare Markierungen vorgesehen. Um die optischen Markierungen nicht teilweise zu überdecken kann es zweckmäßig sein, anstatt der Schraubendruckfeder andere elastische Rückstellmittel vorzusehen, die eine freie Sicht des optischen Sensors auf die Markierungen erlauben. Alternativ kann lediglich die Positionierung der Schraubendruckfeder derart verändert werden, dass eine freie Sicht des optischen Sensors auf die Markierungen ermöglicht wird. Der optische Sensor ist ausgebildet und/oder eingerichtet, ein Signal als Ausgangssignal an die Steuerungselektronik 3 zu übermitteln, das eine von ihm erfasste Markierung repräsentiert. Ansonsten entsprechen die Funktionsweise und der konstruktive Aufbau der/dem der zuvor beschriebenen Schraubendreheranordnung 1.

### Bezugszeichenliste

- 1: Schraubendreheranordnung
- 2: Schraubendreher
- 3: Steuerungselektronik
- 3a: externe Steuerungselektronik
- 3b: interne Steuerungselektronik
- 4: Gehäuse
- 4a: axial vorderer Gehäuseabschnitt
- 4b: mittlerer Gehäuseabschnitt
- 4c: axial hinterer Gehäuseabschnitt
- 5: Antriebsanordnung
- 5a: Motor
- 5b: Getriebe
- 6: Bithalter
- 7: Bitaufnahme
- 8: Schraubbit
- 9: Kupplungsanordnung
- 9a: äußeres Kupplungselement
- 9b: inneres Kupplungselement
- 10a,b: Durchgangsbohrungen
- 11: Lager
- 12: männliches Kupplungsglied
- 13: weibliches Kupplungsglied
- 14: elastische Rückstellmittel
- 15: Stirnfläche
- 16: Gehäusekappe
- 17: Gewindeabschnitte
- 18: Messvorrichtung
- 19: Magnetelement
- 20: Sensor
- 21: Anlagefläche
- 22: Speicher
- 23: Benutzerschnittstelle
- 24: Übertragungsleitung

## Patentansprüche

1. Schraubendreheranordnung (1) mit einem Gehäuse (4), einer in dem Gehäuse (4) angeordneten Antriebsanordnung (5), die einen Motor (5a), insbesondere einen Elektromotor aufweist, einem Bithalter (6) zur Fixierung eines Schraubbits (8), der mit einer Ausgangswelle der Antriebsanordnung (5) drehfest aber relativ zu dieser axial verschiebbar verbunden ist, elastischen Rückstellmitteln (14), welche den Bithalter (6) in eine axial vordere Ausgangslage drücken, einem Sensor (20), der ausgebildet und/oder eingerichtet ist, eine entgegen der Rückstellkraft der elastischen Rückstellmittel (14) erfolgende nach hinten in das Gehäuse (4) gerichtete axiale Verstellung des Bithalters (6) aus dessen Ausgangslage zu erfassen, und einer Steuerungselektronik (3), die mit dem Sensor (20) und dem Motor (5a) gekoppelt ist, um den Motor (5a) in Abhängigkeit von Ausgangssignalen des Sensors (20) ein- und auszuschalten,
**dadurch gekennzeichnet, dass**
a) an der Steuerungselektronik (3) als Referenz ein Schaltpunkt für den Motor (5a) einstellbar ist, der einer gewünschten axialen Position/Länge des axialen Verstellwegs entspricht, die der Bithalter (6) bei dessen nach hinten gerichteter axialer Verstellung erreicht oder überschritten haben muss, um den Motor (5a) einschalten zu können,
b) der Sensor (20) ausgebildet und/oder eingerichtet ist, während der nach hinten gerichteten axialen Verstellung des Bithalters (6) aus dessen Ausgangslage die Länge des zurückgelegten axialen Verstellwegs und/oder die axiale Position des Bithalters (6) zu erfassen und zu der erfassten Länge/Position korrespondierende Ausgangssignale oder ein sich korrespondierend zu der erfassten Länge/Position änderndes Ausgangssignal an die Steuerungselektronik (3) zu übermitteln und
c) die Steuerungselektronik (3) dazu ausbildet und/oder eingerichtet ist, auf der Grundlage des/der vom Sensor (20) erhaltenen Ausgangssignals/Ausgangssignale und der an der Steuerungselektronik (3) eingestellten Referenz den Motor (5a) automatisch einzuschalten/eingeschaltet zu halten, wenn die Referenz erreicht ist oder überschritten wird, ansonsten jedoch den Motor (5a) auszuschalten/ausgeschaltet zu halten.

2. Schraubendreheranordnung (1) nach Anspruch 1, **dadurch gekennzeichnet, dass**
a1) an der Steuerungselektronik (3) als Referenz ein spezifischer Wert des/der Ausgangssignals/Ausgangssignale einstellbar ist und
c1) die Steuerungselektronik (3) dazu ausgebildet und/oder eingerichtet ist, die Höhe des/der Ausgangssignals/Ausgangssignale mit einem eingestellten Wert zu vergleichen und den Motor (5a) automatisch einzuschalten/eingeschaltet zu halten, wenn der eingestellte Wert erreicht ist oder übertroffen wird, ansonsten jedoch den Motor (5a) auszuschalten/ausgeschaltet zu halten.

3. Schraubendreheranordnung (1) nach Anspruch 1 oder 2, **dadurch gekennzeichnet, dass** der Sensor (20) als Magnetfeldsensor ausgebildet ist und dem Magnetfeldsensor ein an dem Bithalter (6) angebrachtes Magnetelement (19) zugeordnet ist, wobei der Magnetfeldsensor ausgebildet und/oder eingerichtet ist, ein zu der von ihm erfassten magnetischen Flussdichte proportionales Signal als Ausgangssignal an die Steuerungselektronik (3) zu übermitteln, wobei der Magnetfeldsensor insbesondere ein Hallsensor, bevorzugt ein analoger Hallsensor und das zur magnetischen Flussdichte proportionale Ausgangssignal ein Hallspannungssignal ist.

4. Schraubendreheranordnung (1) nach Anspruch 3, **dadurch gekennzeichnet, dass** das Magnetelement (19) ringförmig ausgebildet ist und/oder dass das Magnetelement (19) zwischen einem axial vorderen Ende der elastischen Rückstellmittel (14) und einer Anlagefläche (21) des Bithalters (6) angeordnet ist, wobei das Magnetelement (19) insbesondere mit dem Bithalter (6) fest verbunden ist.

5. Schraubendreheranordnung (1) nach Anspruch 1 oder 2, **dadurch gekennzeichnet, dass** der Sensor (20) als optischer Sensor ausgebildet ist und dem optischen Sensor mehrere an dem Bithalter (6) in Axialrichtung hintereinander angeordnete optisch erfassbare Markierungen zugeordnet sind, wobei der optische Sensor ausgebildet und/oder eingerichtet ist, ein Signal als Ausgangssignal an die Steuerungselektronik (3) zu übermitteln, das eine von ihm erfasste Markierung repräsentiert.

6. Schraubendreheranordnung (1) nach einem der Ansprüche 3 bis 5, **dadurch gekennzeichnet, dass** der Sensor (20) auf axialer Höhe der elastischen Rückstellmittel (14) angeordnet ist, wobei der Sensor (20) von dem Magnetelement (19) oder den optisch erfassbaren Markierungen und/oder den elastischen Rückstellmitteln (14) in Radialrichtung bevorzugt nur durch einen mit Umgebungsluft gefüllten Hohlraum getrennt ist.

7. Schraubendreheranordnung (1) nach einem der vorherigen Ansprüche, **dadurch gekennzeichnet, dass** es sich bei der Steuerungselektronik (3) um eine an dem Gehäuse (4) angeordnete, insbesondere zumindest teilweise innerhalb des Gehäuses (4) angeordnete, interne Steuerungselektronik (3b), eine von dem Gehäuse (4) entfernt angeordnete, externe Steuerungselektronik (3a) und/oder einen übergeordneten Kontroller handelt und/oder dass die Steuerungselektronik (3) einen Speicher (22) zum Speichern von mehreren vordefinierten Referenzen und/oder eine Benutzerschnittstelle (23) oder ein Einstell- und/oder Eingabemittel, insbesondere einen berührungsempfindlichen Bildschirm, ein Jogwheel und/oder eine Folientastatur, zum Einstellen einer insbesondere in dem Speicher (22) gespeicherten Referenz umfasst.

8. Schraubendreheranordnung (1) nach einem der vorherigen Ansprüche, **dadurch gekennzeichnet, dass** der Bithalter (6) mit der Ausgangswelle der Antriebsanordnung (5) über eine Kupplungsanordnung (9) verbunden ist, die ein Kupplungselement (9a) umfasst, das in dem Gehäuse (4) angeordnet und an der Ausgangswelle der Antriebsanordnung lösbar fixiert ist, und der Bithalter (6) mit der Kupplungsanordnung (9) drehfest, aber relativ zu dieser axial verschiebbar verbunden ist.

9. Schraubendreheranordnung (1) nach Anspruch 8, **dadurch gekennzeichnet, dass** die Kupplungsanordnung (9) ein äußeres Kupplungselement (9a) umfasst, das in dem Gehäuse (4) angeordnet und mit der Ausgangswelle der Antriebsanordnung (5) lösbar verbunden, insbesondere verschraubt ist, und ein inneres Kupplungselement (9b) aufweist, welches in dem äußeren Kupplungselement (9a) angeordnet und mit diesem lösbar verbunden, insbesondere verschraubt ist, wobei das axial hintere Ende des Bithalters (6) mit dem inneren Kupplungselement (9b) in drehfestem, aber axial verschiebbaren Eingriff steht.

10. Schraubendreheranordnung (1) nach Anspruch 8 oder 9, **dadurch gekennzeichnet, dass** der Bithalter (6) an seinem axial hinteren Ende ein männliches Kupplungsglied (12) aufweist, das mit einem dazu korrespondierend ausgebildeten weiblichen Kupplungsglied (13), das an der Kupplungsanordnung (9), insbesondere an dem inneren Kupplungselement (9b) ausgebildet ist, in Eingriff steht, wobei insbesondere das männliche Kupplungsglied (12) des Bithalters (6) in Form eines Außensechskants ausgebildet ist, der mit einem weiblichen Kupplungsglied (13) in der Form einer dazu korrespondierend ausgebildeten Aufnahme der Kupplungsanordnung (9), insbesondere des inneren Kupplungselements (9b), in Eingriff steht.

11. Schraubendreheranordnung (1) nach einem der Ansprüche 8 bis 10, **dadurch gekennzeichnet, dass** sich die elastischen Rückstellmittel (14) axial zwischen einem Kupplungselement, insbesondere dem inneren Kupplungselement (9b), und dem Bithalter (6) und/oder einem Magnetelement (19) abstützen und/oder dass der Bithalter (6) in der Kupplungsanordnung (9), insbesondere dem äußeren Kupplungselement (9a), über ein Lager (11), beispielsweise ein Gleitlager, axial verschiebbar geführt ist.

12. Schraubendreheranordnung (1) nach einem der vorherigen Ansprüche, **dadurch gekennzeichnet, dass** der Sensor (20) an dem Gehäuse (4) oder der Kupplungsanordnung (9), insbesondere dem äußeren Kupplungselement (9a) angebracht ist, bevorzugt an der Innenseite des Gehäuses (4) oder des äußeren Kupplungselements (9a).

13. Schraubendreheranordnung (1) nach einem der vorherigen Ansprüche, **dadurch gekennzeichnet, dass** die elastischen Rückstellmittel (14) wenigstens eine Schraubendruckfeder, Tellerfeder und/oder Gummifeder umfassen, die den Bithalter (6) bevorzugt umgreift/umgreifen, um durch diesen innenseitig abgestützt zu werden.

14. Verfahren zum Betrieb einer Schraubendreheranordnung (1) nach einem der vorherigen Ansprüche, **gekennzeichnet durch** die Schritte, dass
a) an der Steuerungselektronik (3) als Referenz ein Schaltpunkt für den Motor (5a) eingestellt wird, der einer gewünschten axialen Position/Länge des axialen Verstellwegs entspricht, die der Bithalter (6) bei dessen nach hinten gerichteter axialer Verstellung erreicht oder überschritten haben muss, um den Motor (5a) einschalten zu können,
b) der Bithalter (6) mit einem daran fixierten Schraubbit (8) gegen eine zu drehende Schraube gepresst und damit aus seiner axial vorderen Ausgangslage entgegen der Rückstellkraft der elastischen Rückstellmittel (14) nach hinten in das Gehäuse (4) axial verstellt wird,
c) der Sensor (20) während der axialen Verstellung des Bithalters (6) die Länge des zurückgelegten axialen Verstellwegs und/oder die axiale Position des Bithalters (6) erfasst und zu der erfassten Länge/Position korrespondierende Ausgangssignale oder ein sich korrespondierend zu der erfassten Länge/Position änderndes Ausgangssignal an die Steuerungselektronik (3) übermittelt und
d) die Steuerungselektronik (3) auf der Grundlage des/der vom Sensor (20) erhaltenen Ausgangssignals/Ausgangssignale und der an der Steuerungselektronik (3) eingestellten Referenz den Motor (5a) automatisch einschaltet/eingeschaltet hält, wenn die Referenz erreicht ist oder überschritten wird, ansonsten jedoch den Motor (5a) ausschaltet/ausgeschaltet hält.

15. Verfahren nach Anspruch 14, **gekennzeichnet durch** die weiteren Schritte, dass
a1) an der Steuerungselektronik (3) als Referenz ein spezifischer Wert des/der Ausgangssignals/Ausgangssignale eingestellt wird und
d1) die Steuerungselektronik (3) die Höhe des/der Ausgangssignals/Ausgangssignale mit einem eingestellten Wert vergleicht und den Motor (5a) automatisch einschaltet/eingeschaltet hält, wenn der eingestellte Wert erreicht ist oder übertroffen wird, ansonsten jedoch den Motor (5a) ausschaltet/ausgeschaltet hält.

## Claims

1. Screwdriver arrangement (1) having a housing (4), a drive arrangement (5), which is arranged in the housing (4) and has a motor (5a), in particular an electric motor, a bit holder (6) for fixing a screw bit (8), which bit holder is connected to an output shaft of the drive arrangement (5) in a rotationally fixed but axially displaceable manner relative to the latter, elastic restoring means (14) which press the bit holder (6) into an axially forward initial position, a sensor (20) which is designed and/or set up to detect an axial displacement of the bit holder (6) from its initial position, which displacement takes place counter to the restoring force of the elastic restoring means (14) and is directed rearwards into the housing (4), and control electronics (3) which are coupled to the sensor (20) and to the motor (5a) in order to switch the motor (5a) on and off as a function of output signals from the sensor (20), **characterized in that**
a) a switching point for the motor (5a) can be set as a reference on the control electronics (3), which switching point corresponds to a desired axial position/length of the axial adjustment path which the bit holder (6) must have reached or exceeded during its rearward axial adjustment in order to be able to switch on the motor (5a),
b) the sensor (20) is designed and/or set up to detect the length of the axial adjustment path covered and/or the axial position of the bit holder (6) during the rearward axial adjustment of the bit holder (6) from its initial position and to transmit output signals corresponding to the detected length/position or an output signal which changes corresponding to the detected length/position to the control electronics (3), and
c) the control electronics (3) are designed and/or arranged, on the basis of the output signal(s) received from the sensor (20) and the reference set at the control electronics (3), to automatically switch on/keep switched on the motor (5a) when the reference is reached or exceeded, but otherwise to switch off/keep switched off the motor (5a).

2. Screwdriver arrangement (1) according to claim 1, **characterized in that**
a1) a specific value of the output signal(s) can be set on the control electronics (3) as a reference, and
c1) the control electronics (3) are designed and/or set up to compare the level of the output signal(s) with a set value and to automatically switch on/keep switched on the motor (5a) when the set value is reached or exceeded, but otherwise to switch off/keep switched off the motor (5a).

3. Screwdriver arrangement (1) according to claim 1 or 2, **characterized in that** the sensor (20) is designed as a magnetic field sensor and a magnetic element (19) attached to the bit holder (6) is assigned to the magnetic field sensor, the magnetic field sensor being designed and/or set up to transmit a signal proportional to the magnetic flux density detected by it as an output signal to the control electronics (3), wherein the magnetic field sensor is in particular a Hall sensor, preferably an analogue Hall sensor, and the output signal proportional to the magnetic flux density is a Hall voltage signal.

4. Screwdriver arrangement (1) according to claim 3, **characterized in that** the magnetic element (19) is annular and/or **in that** the magnetic element (19) is arranged between an axially front end of the elastic restoring means (14) and a contact surface (21) of the bit holder (6), the magnetic element (19) being in particular firmly connected to the bit holder (6).

5. Screwdriver arrangement (1) according to claim 1 or 2, **characterized in that** the sensor (20) is designed as an optical sensor and a plurality of optically detectable markings arranged one behind the other in the axial direction on the bit holder (6) are assigned to the optical sensor, the optical sensor being designed and/or set up to transmit a signal as an output signal to the control electronics (3) which represents a marking detected by it.

6. Screwdriver arrangement (1) according to any of the claims 3 to 5, **characterized in that** the sensor (20) is arranged at the axial level of the elastic restoring means (14), the sensor (20) being separated from the magnetic element (19) or the optically detectable markings and/or the elastic restoring means (14) in the radial direction preferably only by a cavity filled with ambient air.

7. Screwdriver arrangement (1) according to any of the previous claims, **characterized in that** the control electronics (3) are internal control electronics (3b) arranged on the housing (4), in particular arranged at least partially inside the housing (4), external control electronics (3a) arranged remote from the housing (4) and/or a higher-level controller and/or **in that** the control electronics (3) comprise a memory (22) for storing a plurality of predefined references and/or a user interface (23) or a setting and/or input means, in particular a touch-sensitive screen, a jogwheel and/or a membrane keyboard, for setting a reference stored in particular in the memory (22).

8. Screwdriver arrangement (1) according to any of the previous claims, **characterized in that** the bit holder (6) is connected to the output shaft of the drive arrangement (5) via a coupling arrangement (9) comprising a coupling element (9a) which is arranged in the housing (4) and is detachably fixed to the output shaft of the drive arrangement, and the bit holder (6) is connected to the coupling arrangement (9) in a rotationally fixed but axially displaceable manner relative thereto.

9. Screwdriver arrangement (1) according to claim 8, **characterized in that** the coupling arrangement (9) comprises an outer coupling element (9a), which is arranged in the housing (4) and is detachably connected, in particular screwed, to the output shaft of the drive arrangement (5), and an inner coupling element (9b) which is arranged in the outer coupling element (9a) and is detachably connected, in particular screwed, thereto, wherein the axially rear end of the bit holder (6) is in rotationally fixed but axially displaceable engagement with the inner coupling element (9b).

10. Screwdriver arrangement (1) according to claim 8 or 9, **characterized in that** the bit holder (6) has at its axially rear end a male coupling member (12) which is in engagement with a female coupling member (13) corresponding thereto which is formed on the coupling arrangement (9), in particular on the inner coupling element (9b), in particular the male coupling member (12) of the bit holder (6) being in the form of an outer hexagon which engages with a female coupling member (13) in the form of a correspondingly formed receptacle of the coupling arrangement (9), in particular of the inner coupling element (9b).

11. Screwdriver arrangement (1) according to any of claims 8 to 10, **characterized in that** the elastic restoring means (14) are supported axially between a coupling element, in particular the inner coupling element (9b), and the bit holder (6) and/or a magnetic element (19) and/or **in that** the bit holder (6) is guided axially displaceably in the coupling arrangement (9), in particular the outer coupling element (9a), via a bearing (11), for example a plain bearing.

12. Screwdriver arrangement (1) according to any of the previous claims, **characterized in that** the sensor (20) is attached to the housing (4) or the coupling arrangement (9), in particular the outer coupling element (9a), preferably on the inside of the housing (4) or the outer coupling element (9a).

13. Screwdriver arrangement (1) according to any of the previous claims, **characterized in that** the elastic restoring means (14) comprise at least one helical compression spring, cup spring and/or rubber spring, which preferably embrace the bit holder (6) in order to be internally supported by the latter.

14. Method for operating a screwdriver arrangement (1) according to any of the previous claims, **characterized by** the steps that
a) a switching point for the motor (5a) is set on the control electronics (3) as a reference, which corresponds to a desired axial position/length of the axial adjustment path which the bit holder (6) must have reached or exceeded during its rearward axial adjustment in order to be able to switch on the motor (5a),
b) the bit holder (6) with a screw bit (8) fixed thereto is pressed against a screw to be turned and is thus axially displaced from its axially forward initial position backwards into the housing (4) against the restoring force of the elastic restoring means (14),
c) during the axial adjustment of the bit holder (6), the sensor (20) detects the length of the axial adjustment path covered and/or the axial position of the bit holder (6) and transmits output signals corresponding to the detected length/position or an output signal changing corresponding to the detected length/position to the control electronics (3), and
d) the control electronics (3), on the basis of the output signal(s) received from the sensor (20) and the reference set at the control electronics (3), automatically switch on/ keep switched on the motor (5a) when the reference is reached or exceeded, but otherwise switch off/ keep switched off the motor (5a).

15. Method according to claim 14, **characterized by** the further steps that
a1) a specific value of the output signal(s) is set on the control electronics (3) as a reference, and
d1) the control electronics (3) compare the level of the output signal(s) with a set value and automatically switch on/keep switched on the motor (5a) if the set value is reached or exceeded, but otherwise switch off/keep switched off the motor (5a).

## Revendications

1. Arrangement de tournevis (1) comprenant un boîtier (4), un arrangement d'entraînement (5) disposé dans le boîtier (4) avec un moteur (5a), en particulier un moteur électrique, un porte-embout (6) pour la fixation d'un embout de vis (8), qui est relié à un arbre de sortie de l'arrangement d'entraînement (5) de manière fixe en rotation mais déplaçable axialement par rapport à celui-ci, des moyens de rappel élastiques (14) qui poussent le porte-embout (6) dans une position de départ axialement avancée, un capteur (20) qui est conçu et/ou disposé pour détecter un déplacement axial du porte-embout (6) par rapport à sa position de départ, lequel déplacement ayant lieu à l'encontre de la force de rappel du moyen de rappel élastique (14) et étant dirigé vers l'arrière dans le boîtier (4), et une électronique de commande (3) qui est couplée au capteur (20) et au moteur (5a) afin de mettre en marche et d'arrêter le moteur (5a) en fonction des signaux de sortie du capteur (20),
**caractérisé en ce que**
a) l'électronique de commande (3) peut régler comme référence un point de commutation pour le moteur (5a), qui correspond à une position axiale/longueur du trajet de réglage axiale souhaitée que le porte-embout (6) doit avoir atteinte ou dépassée lors de son réglage axial vers l'arrière pour pouvoir enclencher le moteur (5a),
b) le capteur (20) est conçu et/ou disposé pour détecter la longueur du trajet de réglage axial parcouru et/ou la position axiale du porte-embout (6) pendant le réglage axial vers l'arrière du porte-embout (6) à partir de sa position de départ et pour transmettre à l'électronique de commande (3) des signaux de sortie correspondant à la longueur/position détectée ou un signal de sortie qui se modifie en fonction de la longueur/position détectée, et
c) l'électronique de commande (3) est conçue et/ou disposée, sur la base du ou des signaux de sortie obtenus du capteur (20) et de la référence réglée sur l'électronique de commande (3), pour mettre en marche/maintenir en marche automatiquement le moteur (5a) lorsque la référence est atteinte ou dépassée, mais sinon pour mettre hors marche/maintenir hors marche le moteur (5a).

2. Arrangement de tournevis (1) selon la revendication 1, **caractérisé en ce que**
a1) une valeur spécifique du ou des signaux de sortie peut être réglée sur l'électronique de commande (3) comme référence, et
c1) l'électronique de commande (3) est conçue et/ou réglée pour comparer le niveau du ou des signaux de sortie avec une valeur de consigne et pour mettre ou maintenir automatiquement en marche le moteur (5a) lorsque la valeur de consigne est atteinte ou dépassée, mais sinon pour mettre ou maintenir hors tension le moteur (5a).

3. Arrangement de tournevis (1) selon la revendication 1 ou 2, **caractérisé en ce que** le capteur (20) est conçu comme un capteur de champ magnétique et un élément magnétique (19) fixé au porte-embout (6) est associé au capteur de champ magnétique, le capteur de champ magnétique étant conçu et/ou disposé pour transmettre un signal proportionnel à la densité de flux magnétique qu'il a détectée comme signal de sortie à l'électronique de commande (3), le capteur de champ magnétique étant en particulier un capteur à effet Hall, de préférence un capteur à effet Hall analogique, et le signal de sortie proportionnel à la densité de flux magnétique étant un signal de tension à effet Hall.

4. Arrangement de tournevis (1) selon la revendication 3, **caractérisé en ce que** l'élément magnétique (19) est annulaire et/ou **en ce que** l'élément magnétique (19) est disposé entre une extrémité axialement avant du moyen de rappel élastique (14) et une surface de contact (21) du porte-embout (6), l'élément magnétique (19) étant en particulier fermement relié au porte-embout (6).

5. Arrangement de tournevis (1) selon la revendication 1 ou 2, **caractérisé en ce que** le capteur (20) est conçu comme un capteur optique et plusieurs marquages détectables optiquement, disposés les uns derrière les autres dans la direction axiale sur le porte-embout (6), sont associés au capteur optique, le capteur optique étant conçu et/ou disposé pour transmettre à l'électronique de commande (3), en tant que signal de sortie, un signal représentant un marquage qu'il a détecté.

6. Arrangement de tournevis (1) selon l'une des revendications 3 à 5, **caractérisé en ce que** le capteur (20) est disposé au niveau axial du moyen de rappel élastique (14), le capteur (20) étant séparé de l'élément magnétique (19) ou des marquages optiquement détectables et/ou du moyen de rappel élastique (14) dans la direction radiale de préférence uniquement par une cavité remplie d'air ambiant.

7. Arrangement de tournevis (1) selon l'une des revendications précédentes, **caractérisé en ce que** l'électronique de commande (3) est une électronique de commande interne (3b) disposée sur le boîtier (4), en particulier disposée au moins partiellement à l'intérieur du boîtier (4), une électronique de commande externe (3a) disposée à distance du boîtier (4) et/ou une commande supérieure, et/ou **en ce que** l'électronique de commande (3) comprend une mémoire (22) pour le stockage d'une pluralité de références prédéfinies et/ou une interface utilisateur (23) ou un moyen de réglage et/ou d'entrée, notamment un écran tactile, une molette et/ou un clavier à membrane, pour le réglage d'une référence stockée notamment dans la mémoire (22).

8. Arrangement de tournevis (1) selon l'une des revendications précédentes, **caractérisé en ce que** le porte-embout (6) est relié à l'arbre de sortie de l'arrangement d'entraînement (5) par l'intermédiaire d'un arrangement d'accouplement (9) comprenant un élément d'accouplement (9a) disposé dans le boîtier (4) et fixé de manière amovible à l'arbre de sortie de l'arrangement d'entraînement, et le porte-embout (6) est relié à l'arrangement d'accouplement (9) de manière fixe en rotation mais mobile axialement par rapport à celui-ci.

9. Arrangement de tournevis (1) selon la revendication 8, **caractérisé en ce que** l'arrangement d'accouplement (9) comprend un élément d'accouplement extérieur (9a), qui est disposé dans le boîtier (4) et qui est relié de manière amovible, en particulier vissé, à l'arbre de sortie de l'arrangement d'entraînement (5), et un élément d'accouplement intérieur (9b) qui est disposé dans l'élément d'accouplement extérieur (9a) et est relié de manière détachable, en particulier vissé, à celui-ci, l'extrémité axialement arrière du porte-embout (6) étant en prise fixe en rotation mais déplaçable axialement avec l'élément d'accouplement intérieur (9b).

10. Arrangement de tournevis (1) selon la revendication 8 ou 9, **caractérisé en ce que** le porte-embout (6) présente à son extrémité axialement arrière un organe d'accouplement mâle (12) qui est en prise avec un organe d'accouplement femelle (13) correspondant qui est formé sur l'arrangement d'accouplement (9), en particulier sur l'élément d'accouplement intérieur (9b), en particulier l'organe d'accouplement mâle (12) du porte-embout (6) étant sous la forme d'un hexagone extérieur qui s'engage dans un organe d'accouplement femelle (13) sous la forme d'un réceptacle de forme correspondante de l'arrangement d'accouplement (9), en particulier de l'élément d'accouplement intérieur (9b).

11. Arrangement de tournevis (1) selon l'une des revendications 8 à 10, **caractérisé en ce que** les moyens de rappel élastiques (14) sont supportés axialement entre un élément d'accouplement, en particulier l'élément d'accouplement intérieur (9b), et le porte-embout (6) et/ou un élément magnétique (19), et/ou **en ce que** le porte-embout (6) est guidé de façon axialement mobile dans l'arrangement d'accouplement (9), en particulier l'élément d'accouplement extérieur (9a), par l'intermédiaire d'un palier (11), par exemple un palier lisse.

12. Arrangement de tournevis (1) selon l'une des revendications précédentes, **caractérisé en ce que** le capteur (20) est fixé au boîtier (4) ou à l'arrangement d'accouplement (9), en particulier à l'élément d'accouplement extérieur (9a), de préférence sur la face intérieure du boîtier (4) ou de l'élément d'accouplement extérieur (9a).

13. Arrangement de tournevis (1) selon l'une des revendications précédentes, **caractérisé en ce que** les moyens de rappel élastique (14) comprennent au moins un ressort hélicoïdal de compression, un ressort à coupelle et/ou un ressort en caoutchouc, qui enserrent de préférence le porte-embout (6) afin d'être supportés intérieurement par ce dernier.

14. Procédé de mise en oeuvre d'un arrangement de tournevis (1) selon l'une des revendications précédentes, **caractérisé par** les étapes suivantes
a) sur l'électronique de commande (3) est réglé comme référence un point de commutation pour le moteur (5a), qui correspond à une position axiale/longueur du trajet de réglage axiale souhaitée que le porte-embout (6) doit avoir atteinte ou dépassée lors de son réglage axial vers l'arrière pour pouvoir mettre en marche le moteur (5a),
b) le porte-embout (6) avec un embout de vis (8) fixé à celui-ci est pressé contre une vis à tourner et est ainsi déplacé axialement de sa position initiale axialement avant vers l'arrière dans le boîtier (4) contre la force de rappel du moyen de rappel élastique (14),
c) pendant le réglage axial du porte-embout (6), le capteur (20) détecte la longueur du trajet de réglage axial parcouru et/ou la position axiale du porte-embout (6) et transmet des signaux de sortie correspondant à la longueur/position détectée ou un changement de signal de sortie correspondant à la longueur/position détectée à l'électronique de commande (3), et
d) l'électronique de commande (3), sur la base du ou des signaux de sortie reçus du capteur (20) et de la référence réglée au niveau de l'électronique de commande (3), met ou maintient automatiquement le moteur (5a) en marche lorsque la référence est atteinte ou dépassée, mais sinon met ou maintient le moteur (5a) à l'arrêt.

15. procédé selon la revendication 14, **caractérisé par** les étapes supplémentaires suivantes
a1) une valeur spécifique du ou des signaux de sortie est réglée sur l'électronique de commande (3) comme référence, et
d1) l'électronique de commande (3) compare le niveau du ou des signaux de sortie à une valeur de consigne et, en cas d'atteinte ou de dépassement de la valeur de consigne, met ou maintient automatiquement le moteur (5a) en marche, sinon elle met ou maintient le moteur (5a) à l'arrêt.
